# EUROPÄISCHE PATENTSCHRIFT

(11) **EP 2 548 670 B1**
(45) Veröffentlichungstag und Bekanntmachung des Hinweises auf die Patenterteilung: **07.11.2018**
(21) Anmeldenummer: 12176670.3
(22) Anmeldetag: 17.07.2012
(51) Int. Cl.: B21D 37/16, B21D 22/02, B21D 22/20

(54) **Umformwerkzeug und Verfahren zur Herstellung von Formbauteilen aus Metallplatinen**
Forming tool and method for producing moulded components made from metal plates
Outil de formage et procédé destiné à la fabrication de pièces de formage ä partir de platines en métal

(30) Priorität: 19.07.2011 DE 102011051943
(43) Veröffentlichungstag der Anmeldung: 23.01.2013
(73) Patentinhaber: Benteler Automobiltechnik GmbH, 33102 Paderborn (DE)
(72) Erfinder: Dörr, Jochen, 33104 Bad Driburg (DE); Grewe, Jochem, 33154 Salzkotten (DE); Knaup, Hans-Jürgen, 33175 Bad Lippspringe (DE); Müllers, Gero, 33104 Paderborn (DE)
(74) Vertreter: Ksoll, Peter

(56) Entgegenhaltungen:
- EP-A2- 1 645 345
- DD-A3- 128 836

## Beschreibung

Die Erfindung betrifft ein Umformwerkzeug sowie ein Verfahren zur Herstellung von Formbauteilen aus Metallplatinen, vorzugsweise aus Leichtmetall.

Temperierte Umformprozesse vergrößern das Grenzziehverhältnis bei Metallplatinen, insbesondere bei Leichtmetallplatinen, beispielsweise Aluminiumplatinen. Darüber hinaus ergibt sich einerseits ein Substitutionspotential für Leichtmetall gegenüber Stahlbauteilen. Andererseits kann eine Gewichtsreduzierung durch Verringerung der Wandstärken erreicht und der Montageaufwand durch Vermeidung mehrteiliger Bauteile reduziert werden.

Die EP 1 601 478 B1 beschreibt das Tiefziehen von erwärmten Aluminiumplatinen in einem zumindest teilweise auf 150 °C bis 350 °C erwärmtem Werkzeug in Anwesenheit eines mit den späteren Arbeitsgängen kompatiblen Schmiermittels.

Die DE 10 2006 046 305 A1 offenbart eine Vorrichtung zum mindestens partiellen Umformen von Blechen über die Formgebungsgrenzen hinaus.

Die DE 101 62 437 A1 erläutert ein Umformwerkzeug mit einer formgebenden Gravur zum Herstellen von Werkstücken aus metallischen Werkstoffen, insbesondere Aluminium. Das Umformwerkzeug ist in Gravursegmenten mit Gravurflächen unterteilt zum Einstellen unterschiedlicher Temperaturfelder.

Durch die CH 657 548 A5 zählt ein Umformwerkzeug für isothermes Umformen von Metallen zum Stand der Technik. Dieses besteht aus einem inneren Formkörper, dort als Gesenkkörper bezeichnet, einem diesen unmittelbar umgebenden, ringförmig angeordneten, elektrisch und thermisch isolierenden Keramikkörper, in welchem eine induktive Heizspule eingebettet ist, einem eine radiale Vorspannung erzeugenden Presskörper sowie einem zwischen dem Keramikkörper und dem Presskörper angeordneten ringförmigen Bauelement, welches der magnetischen Feldsteuerung dient und als ringförmiger elektrischer Leiter zur Abschirmung oder als magnetisches Segment bzw. magnetischer Ring zur Leitung des Magnetfeldes ausgebildet sein kann.

Die EP 1 645 345 A2 offenbart ein Heißformwerkzeug, welches mittels einer Vielzahl elektrischer Heizpatronen aufheizbar ist. Die Heizpatronen sind in dem bzw. den Werkzeugkörpern so angeordnet, dass die Temperatur der Formfläche bzw. Formflächen innerhalb eines vorbestimmbaren Temperaturbereichs gehalten wird. Die Temperatur an einem Ort auf oder in dem Werkzeug wird detektiert und die Heizpatronen in Abhängigkeit von der gemessenen Temperatur gleichzeitig ein- und ausgeschaltet.

Aus der DD 128 836 A3 geht ein beheizbares Werkzeug zum Gesenkschmieden von langen, flachen oder scheibenförmigen Werkstücken in geschlossenem Gesenk hervor. Das Werkzeug umfasst einen Pressstempel, einen Auswerferstempel und eine schwimmend angeordnet, in Bewegungsrichtung des Pressstempels beweglich vorgespannten Gesenkeinsatz. Es sind Heizelemente zwischen dem Gesenkeinsatz und einer Gesenkhalteplatte in Ausnehmungen einer Auflageplatte angeordnet. Ferner ist die Gesenkhalteplatte über Flachführungen mit radialen Ausdehnungsspalten schwimmend gelagert.

Die Formkörper von Warm- bzw. Halbwarmumformwerkzeugen sind im Betrieb hohen thermischen und mechanischen Beanspruchungen ausgesetzt. Dies gilt insbesondere für die mit den umzuformenden Metallplatinen in Berührung kommenden Wirkflächen der Formkörper.

Ein weiteres Problem bei der Warm- oder Halbwarmumformung resultiert aus der thermischen Ausdehnung der verschiedenen Werkstoffe, einerseits der Werkstoffe der umzuformenden Metallplatinen und andererseits der Werkstoffe der Umformwerkzeuge. Infolge der thermischen Ausdehnung kann es hier zur nachteiligen Beeinflussung des Umformvorgangs und der herzustellenden Formbauteile kommen.

Zudem besteht schon bei der Aufheizung von Werkzeugteilen auf Betriebstemperatur eine zwischen den verschiedenen Komponenten unterschiedliche Materialausdehnung, was sich auch aus der Notwendigkeit ergibt, heiße, mit den zu formenden Bauteilen in Kontakt stehende Komponenten, insbesondere hitzeempfindliche Komponenten, zu entkoppeln.

Die Erfindung zielt auf einer Verbesserung der Wirtschaftlichkeit und Prozesssicherheit der Bauteilfertigung mit temperierten Werkzeugen ab.

Der Erfindung liegt daher, ausgehend vom Stand der Technik, die Aufgabe zugrunde, eine anlagentechnisch und anwendungstechnisch verbesserte Umformvorrichtung und ein Verfahren zur Herstellung von Formbauteilen aus Metallplatinen aufzuzeigen mit verbesserter Wirtschaftlichkeit und Prozesssicherheit bei der Bauteilfertigung.

Der gegenständliche Teil der Aufgabe wird durch ein Umformwerkzeug gemäß Anspruch 1 gelöst.

Die Lösung des verfahrensmäßigen Teils der Aufgabe zeigt Anspruch 10 auf.

Vorteilhafte Ausgestaltungen und Weiterbildungen der Erfindung sind Gegenstand der abhängigen Ansprüche.

Das Umformwerkzeug zur Herstellung von Formbauteilen aus Metallplatinen weist ein Werkzeugoberteil und ein Werkzeugunterteil auf. Das Werkzeugoberteil und das Werkzeugunterteil umfassen beheizbare Formkörper, zwischen denen die Metallplatinen umgeformt werden. Zumindest ein Formkörper im Werkzeugoberteil und/oder im Werkzeugunterteil ist in einer Lagerung angeordnet, wobei die Lagerung derart ausgebildet ist, dass thermische Ausdehnungen des Formkörpers während der Aufheizphase ermöglicht werden.

Die Erfindung zielt im Kern auf eine isotherme Umformung unter erhöhter Temperatur ab. Hierbei ist eine gleichmäßige Temperatur von Werkzeug und Werkstück bzw. Metallplatine in Funktion des Ortes und der Zeit für den gesamten Verformungsprozess angestrebt. Im Rahmen der Erfindung ist unter Isotherm eine Temperatur mit der Genauigkeit von +/- 25°C zu verstehen. Dies bedingt, dass das Werkzeug bzw. die Formkörper beheizt werden. Demzufolge ist eine Heizeinrichtung vorgesehen, mittels der die Formkörper auf die erforderliche Umformtemperatur erhitzt werden. Zur Sicherstellung der isothermen Umformung wird das Umformwerkzeug bzw. die Formkörper homogen erwärmt und während der Serienfertigung auf einer vorgewählten Umformtemperatur gehalten. Dies geschieht durch geeignete geometrische Anordnung der Heizeinrichtung, insbesondere einer Widerstandserwärmungselemente, zum Beispiel Heizpatronen, mit geeigneter Leistung und durch Einteilung bzw. Anordnung einer Anzahl von Heizelementen in einem Regelkreis, die durch eine Wärmeverteilungssimulation ermittelt werden. Alternativ kann vorgesehen werden, eine Regelung auf Basis der Erfassung der Bauteiltemperatur während des Umformvorgangs durchzuführen. Die Temperaturdehnungen der Formkörper und/oder der umzuformenden Metallplatinen werden in bzw. durch die erfindungsgemäße Lagerung ermöglicht. Hierzu werden sowohl die Ausdehnung des Werkzeugstahls der Formkörper als auch die umzuformende Metallplatine bei der geometrischen Auslegung der Formkörper berücksichtigt. In diesem Zusammenhang ist besonders die Beachtung der Wärmeausdehnungskoeffizienten der eingesetzten Werkstoffe des Formkörpers auf der Einen und Formbauteil auf der Anderen Seite zu verstehen. Für die Praxis ist davon auszugehen, dass eine thermische Ausdehnung in der Größenordnung bis zu mehreren Millimetern ermöglicht werden muss.

Das erfindungsgemäße Umformwerkzeug und das erfindungsgemäße Verfahren erhöhen die Wirtschaftlichkeit und Prozesssicherheit der Bauteilfertigung mit temperierten Werkzeugen. Zudem wird erst dadurch die Anwendbarkeit und Dauerhaltbarkeit für einen Serienbetrieb sichergestellt. Die Erfindung ermöglicht eine isotherme Warm- bzw. Halbwarmumformung mit kurzen Zykluszeiten. Probleme aus der Wärmeausdehnungsdifferenz zwischen Werkzeugstahl der Formkörper und dem Werkstoff der umzuformenden Metallplatine werden weitestgehend eliminiert. Zudem kann der Materialeinsatz bei Reduzierung der Weiterbearbeitungskosten auch bei anspruchsvollen Geometrien reduziert werden.

Vorzugsweise umfasst die Lagerung drei, insbesondere mindestens vier zueinander versetzte Lager. Insbesondere sind die vier Lager auf einem Teilkreis um 90° zueinander versetzt. Besonders vorteilhaft weist die Lagerung bzw. jedes Lager einen in einer Dehnungsnut geführten Nutstein auf.

Am oberen Formkörper und am unteren Formkörper und/oder an einem Niederhalter sind Führungssegmente vorgesehen, über welche der obere Formkörper und der untere Formkörper und/oder der Niederhalter beim Umformvorgang relativ zueinander lageorientierbar sind.

Die Formkörper können massiv, also so genannte Monoblockkörper, sein. Im Rahmen der Erfindung können die Formkörper auch vorteilhafter Weise segmentiert sein und aus einzelnen Formkörpersegmenten zusammengesetzt sein. Dies verbessert die Montage und ermöglicht auch eine leichte Austauschbarkeit der Formkörper bzw. einzelner Formkörpersegmente. Im Rahmen der Erfindung kann auch zumindest ein Formkörpersegment relativ zu benachbarten Formkörpersegmenten vertikal verlagerbar angeordnet sein.

Zur Temperierung der Formkörper ist eine Heizeinrichtung vorgesehen. Die Temperierung kann vorzugsweise durch eine elektrische Widerstandserwärmung, beispielsweise über Heizpatronen, oder auch induktiv mittels einer induktiven Heizspule erfolgen. Die Heizeinrichtung kann als separate Werkzeugkomponente außen mit einer Fläche der Formkörper mit diesen in Kontakt stehen. Die Heizeinrichtung oder Komponenten davon können auch in die Formkörper integriert sein.

Die Warmformung von Stahlplatinen, insbesondere aus hochfesten Stählen, wird in einem Temperaturbereich von 900 °C bis 1.250 °C durchgeführt.

Die Halbwarmumformung von Stahlblechplatinen erfolgt bei 650 °C bis 900 °C.

Die Halbwarmumformung von Leichmetallplatinen wird je nach Werkstoff bei einer Temperatur zwischen 150 °C und 550 °C durchgeführt.

Hochfeste Aluminiumlegierungen der 7xxx-Reihe oder Magnesiumlegierungen besitzen erst bei höheren Temperaturen ein nennenswertes Formänderungsvermögen, welches temperierte Werkzeuge voraussetzt. Es hat sich gezeigt, dass Legierungen der 7xxx-Reihe bei höheren Temperaturen ausreichend dehnbar sind, so dass sie in einem Umformwerkzeug warm umgeformt werden können. Die erfindungsgemäße Lagerung trägt wesentlich zur Wirtschaftlichkeit und Prozesssicherheit bei der Bauteilfertigung aus hochfesten Aluminiumlegierungen bei.

Im Rahmen der Erfindung wird bei einer Aluminiumlegierung der 5xxx-Reihe eine Temperatur zwischen 150 °C und 350 °C, vorzugsweise eine Temperatur zwischen 200 °C und 300 °C als vorteilhaft angesehen. Hierzu weist das Umformwerkzeug eine Heizeinrichtung auf, mittels der die Temperierung der Formbacken auf eine Temperatur von 150 °C bis 350 °C, vorzugsweise zwischen 200 °C und 300 °C erfolgt.

Vorzugsweise besteht die Metallplatine aus Leichtmetall, insbesondere aus Aluminium oder einer Aluminiumlegierung, vorzugsweise aus einer naturharten Aluminiumlegierung der 5xxxer Serie. Solche Werkstoffe der Al-Mg-Gruppe (5xxxer) sind beispielsweise naturharte Aluminiumlegierungen Al-Mg3 (EN-AW 5754) oder Al-Mg4.5Mn (EN-AW 5083). Durch die Verwendung von Leichtmetall, insbesondere Aluminium bzw. einer Aluminiumlegierung sowie Magnesium bzw. einer Magnesiumlegierung wird dem Leichtbau Rechnung getragen.

Im Rahmen der Erfindung wird - wie bereits ausgeführt - eine isotherme Warm- bzw. Halbwarmumformung angestrebt. Die Erfindung ermöglicht die Fertigung von Formbauteilen mit nicht unterbrochenem Faserverlauf und engen Maßtoleranzen. Es sind hohe bis sehr hohe Umformgrade realisierbar. Gleichzeitig ermöglicht die Erfindung niedrige Umformzeiten und eine Vermeidung von verketteten Umform-Wiedererwärmungsprozessschritten. Die fertigen Formbauteile haben weitgehend homogene mechanische Eigenschaften bei geringen Eigenspannungen im fertigen Formbauteil, welche bei nachfolgenden Prozessschnitten, beispielsweise einem Beschnitt, zu Problemen führen können. Nach dem Umformvorgang kann das Formbauteil beschnitten werden, um überflüssiges Material zu entfernen. Vorteilhaft ist dabei die Abkühlung des Formbauteils von dem Endbeschnitt.

Zur Unterstützung der isothermen Umformung sind die Formkörper unter Eingliederung einer Isolierung im Werkzeugoberteil und/oder Werkzeugunterteil angeordnet. Durch die Isolierung werden zudem die formgebenden Werkzeugkomponenten bzw. die Formkörper von anderen Anlagenkomponenten und -aggregaten des Umformwerkzeugs thermisch entkoppelt. Auf diese Weise wird eine Beeinträchtigung der Anlagenkomponenten und -aggregate durch eine unzulässige Temperatureinwirkung vermieden und die Betriebssicherheit auch für das Bedienpersonal gewährleistet.

Die Isolierung kann durch eine Kühlung unterstützt werden. Die Kühlung ist insbesondere auf der dem Werkzeug abgewandten Seite der Isolierung angeordnet zwischen dem Grundkörper des Werkzeugober- bzw. -unterteils.

Zweckmäßigerweise sind die Wirkflächen der Formkörper mit einer Beschichtung versehen. Insbesondere ist die Beschichtung durch Nitrieren oder eine chemische bzw. physische Schichtabscheidung aus der Gasphase (CVD bzw. PVD) ausgeführt. Eine Beschichtung in Form einer DLC-Schicht (Diamond like Carbon) weist mindestens ebenso gute verschleiß-, reibungs- und korrosionsmindernde Eigenschaften auf.

Zweckmäßiger Weise bestehen die Formkörper aus einem Werkzeugstahl, insbesondere aus einem Chrom-haltigen Sonderstahl mit Zusätzen von Molybdän und Vanadium. Bevorzugt kommt ein Werkzeugstahl für die Formkörper zur Anwendung, der, bezogen auf ein Halbwarmumformwerkzeug, im Arbeitstemperaturbereich von 150 °C bis 400 °C einen möglichst geringen Anlasseffekt zeigt.

Das erfindungsgemäße Verfahren zur Herstellung eines Formbauteils aus einer Metallplatine sieht vor, dass eine Metallplatine auf eine Umformtemperatur erwärmt und in einem Umformwerkzeug zwischen einem beheizten Formkörper eines Werkzeugoberteils und einem beheizten Formkörper eines Werkzeugunterteils zum Formbauteil umgeformt wird. Beim Umformvorgang werden thermische Ausdehnungen der Formkörper kompensiert.

Besonders effektiv werden Abmessungsveränderungen in Folge von thermischen Ausdehnungen der Formkörper bei gleichzeitiger definierter Position der Formkörper im Werkzeugoberteil bzw. Werkzeugunterteil ermöglicht.

Die Lagerung gibt den Formkörpern Freiheitsgrade in der zweidimensionalen Ebene der Formkörper. Zudem sind die Formkörper durch die Lagerung gegen Verdrehung gesichert. Die Lagerung fesselt so den/die Formkörper unter Gewährung einer thermischen Ausdehnung. Hierbei hält die Lagerung einen fiktiven Fixpunkt des bzw. der Formkörper bei, ohne die thermische Ausdehnung zu behindern. Der fiktive Fixpunkt der Lagerung befindet sich hierbei idealer Weise nahe des MasseSchwerpunkts der Formkörper.

In einem vorteilhaften Aspekt bezieht sich die Erfindung auf ein Formbauteil, insbesondere ein Automobilbauteil, welches durch das Verfahren gemäß dieser Erfindung geformt wird. Insbesondere handelt es sich um ein Formbauteil ausgewählt aus der Gruppe: Stoßfänger, Türaufprallträger, Dachholm, Seitenholm, Instrumententafelträger, A-, B-, C- oder D-Säulen, Säulenverstärkung, Getriebetunnel und Schweller oder Schweller-Verstärkungen.

Die Erfindung ist nachfolgend anhand von in den Zeichnungen dargestellten Ausführungsbeispielen näher erläutert. Es zeigen:
- Figur 1: in technisch vereinfachter Darstellungsweise ein erfindungsgemäßes Umformwerkzeug in einer vertikalen Schnittdarstellung;
- Figur 2: das Schema einer erfindungsgemäßen Lagerung in einer Draufsicht;
- Figur 3: schematisiert eine zweite Ausführungsform eines erfindungsgemäßen Umformwerkzeugs und
- Figur 4: schematisiert eine dritte Ausführungsform eines erfindungsgemäßen Umformwerkzeugs.

In den Figuren 1 bis 4 sind einander entsprechende Bauteile bzw. Bauteilkomponenten mit den gleichen Bezugszeichen versehen.

In den Figuren 1, 3 und 4 ist jeweils ein Umformwerkzeug 1A, 1B, 1C dargestellt. Jedes Umformwerkzeug 1A, 1B, 1C weist ein Werkzeugunterteil 2 und ein Werkzeugoberteil 3 auf. Das Werkzeugunterteil 2 und das Werkzeugoberteil 3 sind relativ zueinander verlagerbar. Im Werkzeugunterteil 2 ist ein beheizbarer unterer Formkörper 4 und im Werkzeugoberteil 3 ist ein beheizbarer oberer Formkörper 5 integriert. Zwischen dem unteren Formkörper 4 und dem oberen Formkörper 5 ist ein Formraum 6 ausgebildet.

Das Werkzeugunterteil 2 und das Werkzeugoberteil 3 weisen jeweils einen Grundkörper 7 bzw. 8 auf, in dem der untere Formkörper 4 bzw. der obere Formkörper 5 aufgenommen ist. Die Beheizung der Formkörper 4, 5 erfolgt über eine Heizeinrichtung 9. Bei dem Umformwerkzeug 1C gemäß der Figur 4 ist die Heizeinrichtung 9 in die Formkörper 4 bzw. 5 integriert. Die zum Grundkörper 7, 8 gerichteten Flächen der Formkörper 4, 5 bzw. der Heizeinrichtung 9 sind von einer Isolierung 10 umgeben. Die Isolierung 10 trägt zur Unterstützung einer isothermen Umformung bei. Zudem schützt die Isolierung 10 benachbarte Anlagenkomponenten und Aggregate der Umformwerkzeuge 1A, 1B, 1C gegen nachteilige Temperatureinflüsse.

Jeweils zwischen der Isolierung 10 und dem Grundkörper 7 bzw. 8 ist eine Kühlung 11 integriert mit Kühlkomponenten, die die Ableitung von Restwärme aus den beheizten Formkörpern 4, 5 sicherstellen.

Man erkennt, dass die Formkörper 4, 5 segmentiert sind und aus einzelnen Formkörpersegmenten 12, 13, 14, 15 gebildet sind. Die Wirkflächen der Formkörper 4, 5 bzw. der Formkörpersegmente 12, 13, 14, 15 sind mit einer Beschichtung versehen. Eine solche Beschichtung kann zum Beispiel nitriert sein oder als DLC-Schicht ausgeführt sein. Die Beschichtung ist vorteilhaft aufgrund der hohen Reaktionsneigung zwischen den Formkörpern 4, 5, die aus Stahl bestehen, und stellt zudem eine hohe Oberflächenqualität der Formbauteile in der Serie sicher.

Im Werkzeugunterteil 2 ist des Weiteren ein Niederhalter 16 integriert, der dem unteren Formkörper 4 zugeordnet ist und diesen umschließt. Der Niederhalter 16 ist separat zum Werkzeugunterteil 2 bzw. zum unteren Formkörper 4 vertikal verlagerbar. Für die Linearverlagerung ist ein Kolben-Zylinder-System 17 vorgesehen.

Die Figuren 1, 3 und 4 zeigen jeweils das Umformwerkzeug 1A, 1B, 1C in geöffneter Stellung. Beim Umformvorgang werden das Werkzeugoberteil 3 und das Werkzeugunterteil 2 relativ zueinander bewegt und geschlossen. Am Werkzeugunterteil 2 und am Werkzeugoberteil 3 sind Führungselemente 18, 19 vorgesehen, die eine lineare Bewegung von Werkzeugoberteil 3 und Werkzeugunterteil 2 zueinander sicherstellen. Im den hier dargestellten Ausführungsbeispielen sind die Führungselemente 18, 19 durch einen Stangenkörper am Grundkörper 7 des Werkzeugunterteils 2 und eine entsprechende Aufnahme im Grundkörper 8 des Werkzeugoberteils 3 gebildet.

Weiterhin erkennt man in den Figuren 3 und 4 bei den Umformwerkzeugen 1B bzw. 1C, dass am oberen Formkörper 5 und am unteren Formkörper 4 bzw. dem Niederhalter 16, der dem unteren Formkörper 4 zugeordnet ist, Führungselemente 20, 21 vorgesehen sind, über welche der obere Formkörper 5 und der untere Formkörper 4 bzw. der Niederhalter 16 beim Umformvorgang relativ zueinander lageorientierbar sind.

Die Führungselemente 20 am oberen Formkörper 5 werden durch leicht konische Zapfen gebildet, die beim Schließvorgang des Umformwerkzeugs 1B, 1C in die durch Aufnahmen gebildeten Führungselemente 21 am unteren Formkörper 4 eingreifen. Die Aufnahmen 21 sind im äußeren Formkörpersegment 15 vorgesehen, welches Bestandteil des Niederhalters 16 bildet.

Zum Umformen einer Metallplatine wird diese auf eine Umformtemperatur erwärmt und in den Formraum 6 zwischen unterem Formkörper 4 und oberen Formkörper 5 eingelegt. Das Umformwerkzeug 1A, 1B, 1C befindet sich in der in den Figuren 1, 3 und 4 dargestellten Offenstellung. Der Niederhalter 16 befindet sich in der dargestellten Bereitschaftsposition, die gegenüber dem unteren Formkörper 4 in Bildebene nach oben verlagert ist.

Zum Umformen wird das Werkzeugoberteil 3 nach unten verlagert. Hierbei kommen die Führungselemente 18, 19 zwischen dem Werkzeugoberteil 3 und dem Werkzeugunterteil 2 zum Eingriff. Des Weiteren bewegen sich die Führungselemente 20 in Form der Zapfen am oberen Formkörper 5 in die Führungselemente 21 in Form der Aufnahmen am Niederhalter 16. Hierdurch wird der Niederhalter 16 fixiert. Bei der Abwärtsbewegung des Werkzeugoberteils 3 gelangt die eingelegte Metallplatine zunächst mit dem oberen Formkörper 5 in Kontakt und wird zwischen dem oberen Formkörper 5 und dem Niederhalter 16 eingespannt. Bei der weiteren Abwärtsbewegung wird aus der Metallplatine im Formraum 6 zwischen dem unteren Formkörper 4 und dem oberen Formkörper 5 ein Formbauteil geformt.

Durch die Erwärmung der Formkörper 4, 5 auf Umformtemperatur kommt es zu einer thermischen Ausdehnung der Formkörper 4, 5. Auch die Metallplatine ist auf Umformtemperatur erwärmt und dehnt sich hierdurch aus. Zumindest ein Formkörper 4, 5 im Werkzeugoberteil 3 und/oder im Werkzeugunterteil 2 ist in einer Lagerung 22 angeordnet. Die Lagerung 22 ist derart ausgebildet, dass thermische Ausdehnungen des Formkörpers 4 bzw. 5 beim Umformvorgang kompensiert werden. In den hier dargestellten Ausführungsbeispielen gemäßen der Figuren 1, 3 und 4 ist die Lagerung 22 dem unteren Formkörper 4 zugeordnet.

Die Lagerung 22 umfasst, wie in der Figur 2 zu erkennen, vier Lager 23 - 26 in einer Kreuzanordnung, die auf einem Teilkreis von 90° zueinander versetzt angeordnet sind. Jedes Lager 23 - 26 weist eine Dehnungsnut 27 und einen Nutstein 28 auf. Der Nutstein 28 ist in der Dehnungsnut 27 geführt. Die Dehnungsnut ermöglicht dabei die ungehinderte Dehnung des Formkörpers während der Aufheiz- oder Abkühlphase des Werkzeuges.

Bei den Umformwerkzeugen 1A und 1B ist der Nutstein 28 an der unteren Wärmeplatte 29 der Heizeinrichtung 9 festgelegt, wohingegen die Dehnungsnut 27 Bestandteil eines Nutkörpers 30 ist, welcher an der unteren Kühlplatte 31 der Kühlung 11 befestigt ist.

Bei dem Umformwerkzeug 1C, wie in der Figur 4 dargestellt, ist der Nutstein 28 unmittelbar am unteren Formkörper 4 festgelegt. Der Nutkörper 30 ist auf der Kühlplatte 31 der Kühlung 11 angeordnet und gefügt.

Grundsätzlich kann der Nutkörper auch direkt am Grundkörper 7, 8 festgelegt sein. In diesem Falle ist dann die Kühlung 11 im Grundkörper 7, 8 integriert.

Durch die Lagerung 22 werden thermische Ausdehnungen der Formkörper 4, 5 definiert kompensiert. Auch die durch eine Krafteinleitung in Folge einer thermischen Ausdehnung der umzuformenden Metallplatine resultierenden Bewegungen werden durch die Lagerung 22 ausgeglichen. Die Lagerung 22 fesselt den Formkörper 4 in der Ebene (x - y). Zudem wird eine Verdrehung der Formkörper 4, 5 verhindert. Die Lagerung 22 gewährleistet, dass ein fiktiver Fixpunkt FP des bzw. der Formkörper 4, 5 beibehalten wird, ohne dass die thermische Ausdehnung der Formkörper 4, 5 behindert wird. Idealerweise liegt der Fixpunkt FP nahe des Masseschwerpunkts der Formkörper 4, 5.

### Bezugszeichen:

- 1A -: Umformwerkzeug
- 1B -: Umformwerkzeug
- 1C -: Umformwerkzeug
- 2 -: Werkzeugunterteil
- 3 -: Werkzeugoberteil
- 4 -: Formkörper
- 5 -: Formkörper
- 6 -: Formraum
- 7 -: Grundkörper
- 8 -: Grundkörper
- 9 -: Heizeinrichtung
- 10 -: Isolierung
- 11 -: Kühlung
- 12 -: Formkörpersegment
- 13 -: Formkörpersegment
- 14 -: Formkörpersegment
- 15 -: Formkörpersegment
- 16 -: Niederhalter
- 17 -: Kolben-Zylinder-System
- 18 -: Führungselement
- 19 -: Führungselement / Aufnahme
- 20 -: Führungselement
- 21 -: Führungselement / Aufnahmen
- 22 -: Lagerung
- 23 -: Lager
- 24 -: Lager
- 25 -: Lager
- 26 -: Lager
- 27 -: Dehnungsnut
- 28 -: Nutstein
- 29 -: Wärmeplatte
- 30 -: Nutkörper
- 31 -: Kühlplatte

- FP -: fiktiver Fixpunkt

## Patentansprüche

1. Umformwerkzeug zur Herstellung von Formbauteilen aus Metallplatinen, vorzugsweise aus Leichtmetall, welches ein Werkzeugoberteil (3) und ein Werkzeugunterteil (2) aufweist, wobei das Werkzeugoberteil (3) und das Werkzeugunterteil (2) beheizbare Formkörper (4, 5) umfassen und zumindest ein Formkörper (4, 5) im Werkzeugoberteil (3) und/oder im Werkzeugunterteil (2) in einer Lagerung (22) angeordnet ist, **dadurch gekennzeichnet, dass** die Lagerung (22) derart ausgebildet ist, dass thermische Ausdehnungen des Formkörpers (4, 5) beim Aufheizvorgang ermöglicht werden und dass am oberen Formkörper (5) und am unteren Formkörper (4) und/oder an einem Niederhalter (16) Führungselemente (20, 21) vorgesehen sind, über welche der obere Formkörper (5) und der untere Formkörper (5) und/oder der Niederhalter (16) beim Umformvorgang relativ zueinander lageorientierbar sind.

2. Umformwerkzeug nach Anspruch 1, **dadurch gekennzeichnet, dass** die Lagerung (24) zumindest drei, vorzugsweise mindestens vier, zueinander versetzte Lager (23 - 26) umfasst.

3. Umformwerkzeug nach Anspruch 1 oder 2, **dadurch gekennzeichnet, dass** die Lagerung (22) einen in einer Dehnungsnut (27) geführten Nutstein (28) aufweist.

4. Umformwerkzeug nach wenigstens einem der Ansprüche 1 bis 3, **dadurch gekennzeichnet, dass** der oder die Formkörper (4, 5) segmentiert ist/sind.

5. Umformwerkzeug nach wenigstens einem der Ansprüche 1 bis 4, **dadurch gekennzeichnet, dass** eine Heizeinrichtung (9) vorgesehen ist zur Temperierung der Formkörper (4, 5) auf eine Temperatur von 150 °C bis 350 °C, vorzugsweise auf eine Temperatur von 200 °C bis 300 °C.

6. Umformwerkzeug nach wenigstens einem der Ansprüche 1 bis 5, **dadurch gekennzeichnet, dass** die Formkörper (4, 5) unter Eingliederung einer Isolierung (10) im Werkzeugoberteil (3) und/oder im Werkzeugunterteil (2) angeordnet sind.

7. Umformwerkzeug nach wenigstens einem der Ansprüche 1 bis 6, **dadurch gekennzeichnet, dass** die Wirkflächen der Formkörper (4, 5) eine Beschichtung aufweisen.

8. Umformwerkzeug nach wenigstens einem der Ansprüche 1 bis 7, **dadurch gekennzeichnet, dass** eine Kühlung (11) vorgesehen ist.

9. Umformwerkzeug nach wenigstens einem der Ansprüche 1 bis 8, **dadurch gekennzeichnet, dass** die Formkörper (4, 5) aus einem Werkzeugstahl bestehen, insbesondere aus einem Chrom-haltigen Sonderstahl mit Zusätzen von Molybdän und Vanadium.

10. Verfahren zur Herstellung von Formbauteilen aus einer Metallplatine, vorzugsweise aus einer Leichtmetallplatine, bei welchem die Metallplatine auf eine Umformtemperatur erwärmt und in einem Umformwerkzeug zwischen einem beheizten Formkörper (4, 5) eines Werkzeugoberteils (3) und einem beheizten Formkörper (4, 5) eines Werkzeugunterteils (2) zum Formbauteil umgeformt wird, **dadurch gekennzeichnet, dass** beim Aufheizvorgang eine thermische Ausdehnung der Formkörper (4, 5) ermöglicht wird, wobei Abmessungsveränderungen der Formkörper (4, 5) in Folge der thermischen Ausdehnung bei definierter Position der Formkörper (4, 5) im Werkzeugoberteil (3) und/oder Werkzeugunterteil (2) ermöglicht werden und am oberen Formkörper (5) und am unteren Formkörper (4) und/oder am Niederhalter (16) Führungselemente (20, 21) vorgesehen sind, über welche der obere Formkörper (5) und der untere Formkörper (4) und/oder der Niederhalter (16) beim Umformvorgang relativ zueinander lageorientierbar sind.

## Claims

1. Forming tool for the manufacture of formed parts made of metal plates, preferably of light metal, which has an upper tool part (3) and a lower tool part (2), wherein the upper tool part (3) and the lower tool part (2) comprise heatable formed bodies (4, 5) and at least one formed body (4, 5) in the upper tool part (3) and / or in the lower tool part (2), disposed in a bearing (22), **characterised in that** the bearing (22) is designed such that thermal expansions of the formed body (4, 5) is made possible during the heating process and that on the upper formed body (5) and on the lower formed body (4) and / or on a blank holder (16) guide elements (20, 21) are provided, by means of which the upper formed body (5) and the lower formed body (4) and / or the blank holder (16) are positionally aligned relative to each other during the forming process.

2. Forming tool according to claim 1, **characterised in that** the bearing (24) comprises at least three, preferably at least four mutually offset bearings (23 - 26).

3. Forming tool according to claim 1 or 2, **characterised in that** the bearing (22) has a sliding block (28) guided in an expansion groove (27).

4. Forming tool according to at least one of claims 1 to 3 **characterised in that** the one or more formed body/ies (4, 5) is/are segmented.

5. Forming tool according to at least one of claims 1 to 4, **characterised in that** a heating device (9) is provided for temperature equalisation of the formed bodies (4, 5) at a temperature of 150° C to 350° C, preferably at a temperature of 200° C to 300° C.

6. Forming tool according to at least one of claims 1 to 5 **characterised in that** the formed bodies (4, 5) are disposed by incorporating insulation (10) in the upper tool part (3) and / or in the lower tool part (2).

7. Forming tool according to at least one of claims 1 to 6, **characterised in that** the active surfaces of the formed bodies (4, 5) have a coating layer.

8. Forming tool according to at least one of claims 1 to 7, **characterised in that** cooling (11) is provided.

9. Forming tool according to at least one of claims 1 to 8, **characterised in that** the formed bodies (4, 5) consist of a tool steel, in particular of a chromium-containing special steel with additions of molybdenum and vanadium.

10. Method for manufacturing formed parts from a metal plate, preferably from a light metal plate, in which the metal plate is heated to a forming temperature and in a forming tool between a heated formed body (4, 5) of an upper tool part (3) and a heated formed body (4, 5) of a tool lower part (2) is formed into a formed component, **characterised in that** a thermal expansion of the formed bodies (4, 5) is made possible during the heating process, wherein dimensional changes of the formed bodies (4, 5) as a result of the thermal expansion at a defined position of the shaped bodies (4, 5) in the upper tool part (3) and / or lower tool part (2) and on the upper formed body (5) and on the lower formed body (4) and / or on the blank holder (16), guide elements (20, 21) are provided, via which the upper formed body (5) and the lower formed body (4) and / or the blank holder (16) during the forming process relative to each other are storage are orientated.

## Revendications

1. Outil de façonnage pour fabriquer des composants moulés à partir de platines en métal, de préférence en métal léger, lequel présente une partie supérieure d'outil (3) et une partie inférieure d'outil (2), dans lequel la partie supérieure d'outil (3) et la partie inférieure d'outil (2) comprennent des corps moulés (4, 5) pouvant être chauffés et au moins un corps moulé (4, 5) est disposé dans la partie supérieure d'outil (3) et/ou dans la partie inférieure d'outil (2) dans un support (22), **caractérisé en ce que** le support (22) est réalisé de telle manière que des allongements thermiques du corps moulé (4, 5) sont permis lors de l'opération de chauffage, et que sont prévus, au niveau du corps moulé supérieur (5) et au niveau du corps moulé inférieur (4) et/ou au niveau d'un serre-flan (16), des éléments de guidage (20, 21), par l'intermédiaire desquels le corps moulé supérieur (5) et le corps moulé inférieur (4) et/ou le serre-flan (16) peuvent être orientés en position les uns par rapport aux autres lors de l'opération de façonnage.

2. Outil de façonnage selon la revendication 1, **caractérisé en ce que** le support (24) comprend au moins trois, de préférence au moins quatre, paliers (23 - 26) décalés les uns par rapport aux autres.

3. Outil de façonnage selon la revendication 1 ou 2, **caractérisé en ce que** le support (22) présente une clavette rainurée (28) guidée dans une rainure d'extension (27).

4. Outil de façonnage selon au moins l'une quelconque des revendications 1 à 3, **caractérisé en ce que** le ou les corps moulés (4, 5) est/sont segmenté(s).

5. Outil de façonnage selon au moins l'une quelconque des revendications 1 à 4, **caractérisé en ce qu'**est prévu un dispositif de chauffage (9) pour thermoréguler les corps moulés (4, 5) sur une température de 150 °C à 350 °C, de préférence sur une température de 200 °C à 300°C.

6. Outil de façonnage selon au moins l'une quelconque des revendications 1 à 5, **caractérisé en ce que** les corps moulés (4, 5) sont disposés en intégrant une isolation (10) dans la partie supérieure d'outil (3) et/ou dans la partie inférieure d'outil (2).

7. Outil de façonnage selon au moins l'une quelconque des revendications 1 à 6, **caractérisé en ce que** les surfaces actives des corps moulés (4, 5) présentent un revêtement.

8. Outil de façonnage selon au moins l'une quelconque des revendications 1 à 7, **caractérisé en ce qu'**est prévu un système de refroidissement (11).

9. Outil de façonnage selon au moins l'une quelconque des revendications 1 à 8, **caractérisé en ce que** les corps moulés (4, 5) sont constitués d'un acier d'outil, en particulier d'un acier spécial contenant du chrome avec des additifs de molybdène et de vanadium.

10. Procédé pour fabriquer des composants moulés à partir d'une platine en métal, de préférence à partir d'une platine en métal léger, où la platine en métal est chauffée à une température de façonnage et est façonnée en le composant moulé dans un outil de façonnage entre un corps moulé (4, 5) chauffé d'une partie supérieure d'outil (3) et un corps moulé (4, 5) chauffé d'une partie inférieure d'outil (2), **caractérisé en ce qu'**un allongement thermique des corps moulés (4, 5) est permis lors de l'opération de chauffage, dans lequel des modifications de dimension des corps moulés (4, 5) sont permises à la suite de l'allongement thermique dans le cas d'une position définie des corps moulés (4, 5) dans la partie supérieure d'outil (3) et/ou la partie inférieure d'outil (2) et des éléments de guidage (20, 21) sont prévus au niveau du corps moulé supérieur (5) et au niveau du corps moulé inférieur (4) et/ou au niveau du serre-flan (16), par l'intermédiaire desquels le corps moulé supérieur (5) et le corps moulé inférieur (4) et/ou le serre-flan (16) peuvent être orientés en position les uns par rapport aux autres lors de l'opération de façonnage.
